# FASCICULE DE BREVET EUROPEEN

(11) **EP 2 382 690 B1**
(45) Date de publication et mention de la délivrance du brevet: **19.12.2012**
(21) Numéro de dépôt: 10704395.2
(22) Date de dépôt: 22.01.2010
(51) Int. Cl.: H01R 4/50

(54) **APPAREIL ELECTRIQUE A BORNE DE CONNEXION AUTOMATIQUE**
ELEKTRISCHE VORRICHTUNG MIT EINEM AUTOMATISCHEN ANSCHLUSSENDGERÄT
ELECTRIC APPARATUS WITH AN AUTOMATIC CONNECTION TERMINAL

(30) Priorité: 28.01.2009 FR 0950527
(43) Date de publication de la demande: 02.11.2011
(73) Titulaire: Legrand France, 87000 Limoges (FR); Legrand SNC, 87000 Limoges (FR)
(72) Inventeur: DESISSARD, Olivier, F-87570 Rihlac Rancon (FR); HARDOIN, Grégory, F-87220 Feytiat (FR)
(74) Mandataire: Santarelli
(86) Numéro de dépôt international: PCT/FR2010/000059
(87) Numéro de publication internationale: WO 2010/086527

(56) Documents cités:
- GB-A- 2 282 494
- US-A- 5 511 993
- US-B2- 6 843 682
- US-B2- 7 104 834

## Description

### DOMAINE DE L'INVENTION

L'invention a trait aux appareils électriques comportant au moins une borne à connexion automatique disposée dans une enveloppe.

### ARRIERE PLAN TECHNOLOGIQUE

On sait qu'il existe de nombreux appareils de ce type, tel qu'un interrupteur, une prise de courant ou encore un bornier formant organe de liaison électrique et mécanique entre plusieurs conducteurs.

En général, dans de tels appareils, l'enveloppe présente une ouverture d'insertion d'un conducteur électrique suivant une direction prédéterminée pour engager l'extrémité dénudée du conducteur dans la borne à connexion automatique, laquelle comporte en général un ressort s'arc-boutant sur le conducteur pour le maintenir dans la borne s'il est sollicité à être retiré de l'enveloppe.

Dans certains appareils, aucun moyen n'est prévu pour agir sur le ressort afin de permettre le retrait d'un conducteur en place dans la borne à connexion automatique.

Dans d'autres appareils, l'enveloppe est munie d'un poussoir pour agir sur le ressort afin de libérer le conducteur et permettre son retrait.

La demande de brevet français 2 860 346 propose par exemple que le poussoir soit formé par un tronçon de la paroi de l'enveloppe, présentant une certaine flexibilité, et par un doigt rigide, au bénéfice de la compacité de l'appareil,

### OBJET DE L'INVENTION

L'invention vise à fournir un appareil électrique comportant au moins une borne à connexion automatique qui soit capable de permettre le retrait d'un conducteur engagé dans cette borne de façon particulièrement simple, commode et économique.

Elle propose à cet effet un appareil électrique selon la revendication 1.

Lorsque le capot est position fermée, l'ouverture allongée est obturée, le conducteur ne peut être basculé parallèlement à lui-même et reste donc en place dans la borne à connexion automatique.

L'extraction du conducteur hors de l'appareil s'effectue par simple relèvement du conducteur parallèlement à lui-même, après avoir fait passer le capot en position écartée.

Ainsi, contrairement aux appareils à borne automatique connus, l'extraction du conducteur ne s'effectue pas selon le même mouvement que l'insertion (axialement au conducteur), mais selon un mouvement totalement différent (basculement parallèlement au conducteur).

Du fait que le mouvement d'extraction ne correspond pas à une sollicitation du conducteur axialement à lui-même, sollicitation à laquelle doit s'opposer le ressort de la borne à connexion automatique, mais à un mouvement dans lequel le conducteur peut glisser par rapport au ressort, il n'est nullement nécessaire d'agir sur le ressort pour l'écarter du conducteur.

L'appareil selon l'invention permet ainsi d'extraire le conducteur de façon aussi commode et fiable que les appareils munis d'un poussoir de déconnexion, mais sans la présence d'un tel poussoir.

Au surplus, l'appareil selon l'invention permet de vérifier la bonne mise en place du conducteur dans la borne à connexion automatique, en faisant passer le capot en position ouverte pour vérifier la position du conducteur au travers de l'ouverture allongée ; ou d'ailleurs avec le capot qui reste en position fermée, si le capot est en matière transparente.

Selon des caractéristiques préférées en raison de la qualité des résultats obtenus :
- ledit corps présente au droit de ladite borne, une échancrure traversante reliée à ladite ouverture allongée ;
- ledit capot comporte un obturateur présentant une plaquette pour obturer ladite ouverture allongée et, saillant de ladite plaquette, un rebord pour obturer ladite échancrure traversante ;
- ledit corps et ledit rebord délimitent conjointement, en position fermée du capot, un conduit d'insertion d'un conducteur électrique dans ladite borne suivant ladite direction prédéterminée ;
- ledit appareil comporte une pluralité de dites bornes à connexion automatique, et ledit corps comporte un contre-rebord dont est jointif ledit rebord lorsque le capot est en position fermée, ledit rebord et ledit contre-rebord comportant chacun une tranche festonnée présentant une succession alternée de portions droites et de portions incurvées en correspondance les unes avec les autres, de sorte qu'en position fermée les portions droites en regard s'appuient l'une contre l'autre tandis que les portions incurvées en regard délimitent chacune un dit conduit d'insertion ;
- chaque borne à connexion automatique comporte un ressort présentant une lamelle élastique et comporte une paroi incurvée dont la concavité est tournée vers ladite lamelle élastique, ladite paroi incurvée étant placée au droit de ladite ouverture allongée ;
- ladite paroi incurvée présente à son extrémité distale un rebord tandis que ledit capot comporte une nervure disposée, en position fermée du capot, entre ledit rebord et une surface dudit corps ;
- ladite borne à connexion automatique est double, avec ledit ressort qui est en forme Ω dont les branches d'extrémité seraient inclinées pour former chacune une dite lamelle élastique et avec une portion de connexion conformée en gouttière dont les parois latérales forment chacune une dite paroi incurvée ;
- ledit capot est transparent ; et/ou
- ledit appareil forme une prise de courant électrique, avec une dite borne pour chaque pôle électrique.

### BREVE DESCRIPTION DES DESSINS

L'exposé de l'invention sera maintenant poursuivi par la description d'un exemple de réalisation, donnée ci-après à titre illustratif et non limitatif, en référence aux dessins annexés, sur lesquels :
- la figure 1 est une vue en perspective d'un appareil électrique, ici une prise de courant, où un conducteur électrique est en place dans l'une de ses bornes à connexion automatique ;
- la figure 2 est une vue identique à la figure 1, si ce n'est que le capot de fermeture des compartiments où sont disposés les bornes à connexion automatique, est en position écartée plutôt qu'en position fermée ;
- les figures 3 et 4 sont respectivement une vue de dessous et une vue de côté de la prise dans la configuration de la figure 2 ;
- la figure 5 est une vue éclatée en perspective du corps de la prise électrique, d'un ressort et d'une unité de contact, le corps de prise étant illustré avec un arrachement afin de montrer l'agencement du compartiment où doivent être disposés le ressort et l'unité de contact ;
- la figure 6 est une autre vue en perspective, montrant le corps de prise de courant avec un ressort en place dans chacun de ses trois compartiments ;
- la figure 7 est une vue de dessous du conducteur illustré sur les figures 1 à 4 et de l'ensemble formée par le ressort et par l'unité de contact avec lesquels le conducteur coopère, tels qu'ils sont disposés les uns par rapport aux autres dans la configuration des figures 1 à 4 ;
- la figure 8 en est une vue en perspective, prise sous le même angle que les figures 1 et 2 ; et
- les figures 9 et 10 ont des vues semblables à la figure 2, montrant différentes positions du conducteur en cours d'extraction de la prise électrique.

### DESCRIPTION DETAILLEE D'UN EXEMPLE DE REALISATION

La prise de courant 10 illustrée sur les dessins comporte un corps 11, un capot 12 et plusieurs ensembles, ici au nombre de trois, comportant chacun un ressort 13 et une unité de contact 14.

La prise 10 comporte en outre, à l'avant, des éléments de façade non illustrés, en particulier une platine circulaire formant le fond du puits de réception d'une fiche de courant, cette platine masquant les compartiments où se trouvent les ressorts et les unités de contact, avec bien entendu un orifice pour chaque broche de courant.

Le corps 11, le capot 12 et les éléments de façade non illustrés sont en matière isolante, ici en matière plastique. L'unité de contact 14 est en matière conductrice, ici en laiton ou en une autre matière métallique. Les ressorts 13 sont eux aussi en matière métallique, ici en inox.

Le corps 11 est ici fait d'une seule pièce.

Il comporte une platine 15 et un fût 16 saillant de la palatine 15, au centre de celle-ci, vers l'arrière.

De chaque côté du fût 16, la platine 15 présente une ouverture de fixation 17, en forme de trou de serrure qui serait incurvé.

Le fût 16 comporte une portion 18 de réception d'une fiche de courant et une portion 19 de logement des - éléments de connexion et de contact électriques.

La portion 18 s'étend à partir de la platine 15.

Elle est formée par une paroi 20 globalement tubulaire délimitant une surface latérale de puits 21 (figures 5 et 6).

La portion 19 est formée par un ensemble de parois délimitant une surface de fond de puits 22 et trois compartiments 25A, 25B et 25C disposés côte à côte en renfoncement par rapport à la surface de fond 22.

On va maintenant décrire le compartiment 25A.

Ce compartiment est globalement parallélépipédique.

Il est délimité par une face de fond 30 et, latéralement, par deux grandes faces 31A et 31 B, opposées l'une à l'autre, et par deux petites faces 32A et 32B, opposées l'une à l'autre.

Sur une certaine longueur à partir de la petite face 32A, la face de fond 30 se limite à une bande étroite 33 de chaque côté de laquelle se trouve une ouverture allongée respective 34.

Deux échancrures traversantes respectives 35 débouchent de la face 32A. Chaque ouverture allongée 34 est reliée à une échancrure 35 respective.

De la portion en bande étroite 33 de la face de fond 30, saille une protubérance 36 à profil en trou de serrure dont la portion arrondie se trouve du côté de la face 32A.

Entre la portion formant une bande étroite 33 et la petite face 32B, la face de fond 30 borde un renfoncement borgne 37. Le renfoncement 37 sert, lorsqu'une fiche de courant est engagée dans la prise 10, à recevoir l'extrémité de l'une des broches de cette fiche de courant.

Le compartiment 25C est identique au compartiment 25A. On a donc employé les mêmes références numériques que pour le compartiment 25A.

Le compartiment 25B, situé entre les compartiments 25A et 25C, présente un sous-compartiment 38 semblable à ta portion du compartiment 25A où débouchent les ouvertures 34.

Pour simplifier, on a employé pour le sous-compartiment 38, les mêmes références numériques que pour la portion correspondante du compartiment 25A.

Du côté que l'on voit en haut sur la figure 6, le sous-compartiment 38 se raccorde à un sous-compartiment 39.

Du côté que l'on y voit en bas, le sous-compartiment 38 se raccorde à un sous-compartiment 40.

Chacun des sous-compartiments 39 et 40 se raccorde, du côté opposé au sous-compartiment 38, à une tranchée respective 41 et 42.

Les tranchées 41 et 42 sont chacune en renfoncement par rapport à la surface latérale 21 et orientées suivant la direction axiale de la portion 18.

Les sous-compartiments 39 et 40 présentent chacun une face de fond 43 plus proche de la surface de fond 22 que la face de fond 30 des compartiments 25A et 25C.

La longueur sur laquelle s'étend le sous-compartiment 39 entre le sous-compartiment 38 et la tranchée 41 est plus courte que la longueur sur laquelle s'étend le sous-compartiment 40 entre le sous-compartiment 38 et la tranchée 42.

Les tranchées 41 et 42 servent à recevoir une lamelle de contact de terre lorsque la prise est au format germanique. La plus grande longueur du sous-compartiment 40 permet de faire saillir à partir de celui-ci la broche de terre lorsque la prise est au format franco-belge.

On va maintenant décrire le capot 12.

Il comporte un bras 50 et un obturateur 51 disposés comme les deux branches d'un T, avec le bras 50 comme branche centrale.

Le bras 50 présente, à son extrémité opposée à l'obturateur 51, deux tourillons d'articulation 52 alignés suivant une direction transversale à la direction générale d'extension du bras 50.

Chaque tourillon 52 est engagé dans un orifice 53, formant palier, chacun ménagé dans une ailette respective 54 du corps 11. Les ailettes 54 sont légèrement flexibles afin de permettre la mise en place des tourillons dans les orifices 53 par encliquetage.

Le bras 50 est relativement épais. En position fermée du couvercle 12 (figure 1), le bras 50 se loge dans un renfoncement 56 situé entre deux plots 57 servant chacun à délimiter le renfoncement borgne des compartiments respectifs 25A et 25C.

L'obturateur 51 comporte une plaquette 60 qui s'étend sur toute la largeur de la portion 19 du corps 11.

Lorsque le capot 12 est en position fermée (figure 1), la plaquette 60 obture les ouvertures allongées 34 de chacun des compartiments 25A, 25B et 25C.

Un rebord 61 saille de la plaquette 60 le long du côté opposé à celui par lequel la plaquette 60 se raccorde au bras 50.

Lorsque le capot 12 est en position fermée (figure 1) le rebord 61 est jointif d'un contre-rebord 62 que comporte la portion 19 du corps 11.

Le rebord 61 et le contre-rebord 62 comportent chacun une tranche festonnée présentant une succession alternée de portions droites et de portions incurvées en correspondance les unes avec les autres, de sorte qu'en position fermée les portions droites en regard s'appuient l'une contre l'autre tandis que les portions incurvées en regard délimitent chacune un conduit 65 d'insertion d'un conducteur électrique dans l'enveloppe que forment le corps 11 et le capot 12.

Chaque conduit 65 est au droit de l'une des échancrures 35.

Ainsi, un conducteur engagé dans un conduit 65 rejoint le compartiment 25A, 25B ou 25C correspondant en passant par ce conduit et par l'échancrure 35 correspondante.

La portion de l'échancrure 35 située entre le conduit 65 et la plaquette 60 est obturée par le rebord 61.

Pour permettre le verrouillage du capot 12 en position fermée, l'obturateur 51 comporte à chacune des extrémités de la plaquette 60 que l'on voit à droite et à gauche sur les figures 1 et 2, une languette 66 présentant une fenêtre 67 de réception d'un cran 68 de verrouillage que comporte le corps 11.

On va maintenant décrire les ressorts 13.

Chaque ressort 13 est fait dans un feuillard de métal élastique, ici en inox, découpé et plié pour avoir sensiblement la forme d'un Ω dont les branches d'extrémité seraient inclinées pour former une lamelle élastique 70.

Dans chacun des compartiments 25A, 25B et 25C, le ressort 13 repose sur la face en bande étroite 33 avec la portion du ressort 13 située entre les lamelles 70 qui entoure la protubérance 36.

Chaque lamelle 70 présente à son extrémité distale une arête 71 prévue pour s'appliquer contre un conducteur électrique, ainsi qu'expliqué ci-après.

L'unité de contact 14 comporte une portion de connexion 75 et une portion de contact 76 réunis par un pontet 77.

La portion de connexion est conformée en gouttière avec une paroi centrale 78 qui est plane et des parois latérales 79 qui sont incurvées, la concavité de chaque paroi 79 étant tournée vers l'autre paroi 79.

La portion de contact 76 comporte un étrier 80 et deux bras de contact 81 et 82.

L'étrier 80 présente une paroi centrale 83 et deux parois latérales 84 et 85.

La paroi centrale 83 est disposée transversalement à la paroi centrale 78, du même côté que les parois latérales 79.

Les parois latérales 84 et 85 sont situées au droit des parois latérales 78 et 79.

Chacune des parois 83, 84 et 85 de l'étrier 80 est plane.

L'extrémité de chacune des parois latérales 84 et 85 opposée à la paroi 83 se raccorde à l'une des extrémités d'un bras de contact respectif 81 et 82, lesquels sont disposées entre les parois 84 et 85 de sorte que l'ensemble formé par les parois latérales 84 et 85 et par les bras de contact 81 et 82 a globalement une forme en ω dont le centre formerait une cavité 86.

La portion incurvée des bras 81 et 82 délimitant la cavité 86 s'évase du côté prévu pour être tourné vers l'avant de la prise 10.

La cavité 86 est prévue pour recevoir une broche d'une fiche de courant. Lors de l'insertion d'une broche dans la cavité 86, les bras 81 et 82, voire les parois latérales 84 et 85, se déforment élastiquement. Une broche en place dans la cavité 86 est serrée entre les bras 81 et 82.

Ainsi que montré sur la figure 5, la portion de contact 76 se loge dans la cavitée 25A ou 25B en reposant sur la face de fond 30, la cavité 86 étant alors alignée avec le renfoncement 37.

La portion de connexion 75 se place dans le compartiment 25A ou 25C, ou d'ailleurs dans le sous-compartiment 38 du compartiment 25D, ainsi que montré sur les figures 7 et 8 : la paroi 78 coiffe la protubérance 36 et le ressort 13 tandis que chaque paroi latérale 79 est en regard d'une lamelle élastique 70 et au droit d'une ouverture allongée 34.

On aura compris que l'unité de contact non illustrée mise en place dans le compartiment 25B comporte une portion de connexion identique à la portion 75 et que la portion de contact 76 est remplacée :
- lorsque la prise 10 est format germanique, par deux languettes de contact qui s'étendent de part et d'autre de la portion de connexion pour se loger dans les sous-compartiments 39 et 40 et dans les tranchées 41 et 42 ; ou
- lorsque la prise 10 est au format franco-belge, par une portion de contact se logeant dans le sous-compartiment 40 et présentant une broche de terre saillante.

Dans chacun des compartiments 25A, 25B et 25C, le ressort 13 et la portion de connexion 75 ou telle que 75 (compartiment 25B), forment une double borne à connexion automatique pour deux conducteurs électriques.

La borne des compartiments 25A et 25C sert à relier la portion de contact 76 à un conducteur d'arrivée respectivement au potentiel de neutre et au potentiel de phase tandis que la borne du compartiment 25B sert à relier la portion de contact de ce compartiment à un conducteur d'arrivée au potentiel de terre.

La possibilité de connecter un deuxième conducteur à chaque borne permet d'effectuer, si on le désire, un repiquage vers un autre appareil électrique.

Sur les dessins, on a représenté un conducteur 90 dont l'extrémité dénudé 91 est en place dans la borne à connexion automatique logée dans le compartiment 25A. La description qui suit de la coopération entre le conducteur 90 et l'un des emplacements de cette borne, vaut également pour l'autre emplacement et les autres bornes.

Ainsi qu'on le voit plus particulièrement sur les figures 7 et 8, l'extrémité 91 est disposée entre le ressort 13 et l'une des parois latérales 79, avec la lamelle élastique 70 qui sollicite l'extrémité 91 du conducteur 90 vers la paroi 79.

La mise en place du conducteur 90 dans cette borne à connexion automatique a été effectuée par simple engagement de ce conducteur axialement à lui-même, c'est-à-dire par coulissement suivant sa direction axiale, que l'on fait coïncider avec la direction axiale 92 (figure 7) du conduit d'insertion 65 : au cours du mouvement d'insertion, l'extrémité 91 rencontre la lamelle élastique 70 et la fait se déformer (fléchir) pour que le conducteur puisse franchir J'arête d'extrémité 71 et avoir ainsi une portion insérée entre l'arête 71 et la paroi latérale 79, la progression se poursuivant jusqu'à la venue en butée du conducteur 90 sur la paroi centrale 83 de l'étrier 80 (compartiments 25A et 25C) ou sur la paroi du corps 11 en regard de la paroi 32A (compartiment 25B).

Si le conducteur 90 est sollicité à être retiré axialement à lui-même de la borne, la lamelle 70 s'arc-boute de sorte que le conducteur est coincé entre l'arête d'extrémité 71 et la paroi latérale 79.

Bien entendu, la mise en place d'un conducteur tel que 90 s'effectue alors que le capot 12 est dans la position fermée (figure 1).

Le couvercle 12 étant ici en matière transparente, l'opérateur peut vérifier, au travers du couvercle, la bonne mise en place du conducteur 90 dans la borne à connexion automatique.

II peut également vérifier cette bonne mise en place en faisant passer le capot 12 à sa position écartée (figures 2 à 4) par dégagement des languettes 66 des crans de verrouillage 68 et basculement du capot 12.

La position écartée du capot 12 permet également de procéder, si nécessaire, à l'extraction du conducteur tel que 90 hors de la prise 10.

Pour ce faire, le conducteur tel que 90 est basculé parallèlement à lui-même, ainsi que montré sur les figures 9 et 10.

L'échancrure 35 et l'ouverture allongée 34, qui sont alors libérées par le capot 12, permettent au câble tel que 90 de glisser entre le ressort 13 et la paroi latérale 79 et de quitter le corps 11 par le passage que forment l'échancrure 35 et l'ouverture allongée 34.

Chaque paroi incurvée 79 présente à son extrémité distale un rebord 95 prévu pour être en retrait par rapport à l'extrémité dénudée 91.

Lors de l'extraction du conducteur 90, la paroi latérale 79 contre laquelle l'extrémité 91 est en appui se déforme légèrement, en fléchissant vers l'extérieur, pour permettre à l'extrémité 91 de glisser hors de la borne formée par le ressort 13 et par la portion de connexion 75.

Pour éviter une telle déformation des parois 79 lorsque le capot 12 est en position fermée, l'obturateur 51 se comporte pour chaque paroi 79, une nervure 96 saillant de la plaquette 60.

En position fermée du capot 12, chaque nervure 96 est disposée entre un rebord 95 et la surface en regard de la portion 19 du fût 16.

Du fait que l'arête 71 de chaque lamelle élastique 70 est orientée parallèlement au plan de basculement du conducteur 90 lors de son extraction, l'extrémité 91 du conducteur 90 peut glisser le long de l'arête 71, qui n'empêche donc pas le mouvement d'extraction.

On observera que les arêtes 71 des différents ressorts 13 sont disposées comme les dents d'un râteau.

Cela est différent de l'agencement des arêtes des lamelles élastiques des appareils conventionnels comportant plusieurs bornes à connexion automatique, où les arêtes sont disposées en ligne.

L'agencement des arêtes 71 en dents de râteau permet à une même plaquette 60, et plus généralement à un même obturateur 51, orienté transversalement aux arêtes 71, de fermer le passage par lequel le conducteur tel que 91 doit être extrait hors de la prise.

Dans des variantes non illustrées, l'appareil électrique comportant une pluralité de bornes à connexion automatique est un appareil autre qu'une prise, par exemple un interrupteur ou un bornier de liaison électrique d'une pluralité de conducteurs ; le nombre de pôles électriques est différent de trois, par exemple un seul ou deux ; les bornes à connexion automatique sont prévues pour un nombre de conducteurs différent de deux, par exemple un seul ou davantage que deux ; le nombre de bornes est différent de trois, par exemple une seule borne ou davantage que trois bornes ; et/ou l'agencement structurel des bornes est différent, avec par exemple les ressorts qui sont individuels pour chaque conducteur.

De nombreuses autres variantes sont possibles en fonction des circonstances, et l'on rappelle à cet égard que l'invention ne se limite pas aux exemples décrits et représentés.

## Revendications

1. Appareil électrique comportant une enveloppe (11, 12) dans laquelle est disposée au moins une borne à connexion automatique (13, 75) pour un conducteur (90) à engager axialement à lui-même dans ladite borne suivant une direction prédéterminée (92), laquelle borne à connexion automatique comporte un ressort (13) s'arc-boutant sur le conducteur (90) pour le maintenir dans la borne s'il est sollicité à être retiré de l'enveloppe (11, 12) ; **caractérisé en ce que** ladite enveloppe comporte un corps (11) présentant le long de ladite borne (13, 75) une ouverture (34) allongée suivant ladite direction prédéterminée (92) ; en que ladite borne est adaptée à ce qu'un dit conducteur, inséré dans ladite borne, puisse, par basculement parallèlement à lui-même, glisser hors de ladite borne (13, 75) et passer au travers de ladite ouverture allongée (34) pour être extrait dudit appareil (10) ; et en que ladite enveloppe comporte en outre un capot (12) admettant une position fermée où il obture ladite ouverture allongée (34) et une position écartée où il libère ladite ouverture allongée (34).

2. Appareil selon la revendication 1, **caractérisé en ce que** ledit corps (11) présente au droit de ladite borne (13, 75), une échancrure traversante (35) reliée à ladite ouverture allongée (34).

3. Appareil selon la revendication 2, **caractérisé en ce que** ledit capot (12) comporte un obturateur (51) présentant une plaquette (60) pour obturer ladite ouverture allongée (34) et, saillant de ladite plaquette (60), un rebord (61) pour obturer ladite échancrure traversante (35).

4. Appareil selon la revendication 3, **caractérisé en ce que** ledit corps (11) et ledit rebord (61) délimitent conjointement, en position fermée du capot (12), un conduit (65) d'insertion d'un conducteur électrique (90) dans ladite borne (13, 75) suivant ladite direction prédéterminée (92).

5. Appareil selon la revendication 4, **caractérisé en ce qu'**il comporte une pluralité de dites bornes à connexion automatique (13, 75), et **en ce que** ledit corps (11) comporte un contre-rebord (62) dont est jointif ledit rebord (61) lorsque le capot (12) est en position fermée, ledit rebord (61) et ledit contre-rebord (62) comportant chacun une tranche festonnée présentant une succession alternée de portions droites et de portions incurvées en correspondance les unes avec les autres, de sorte qu'en position fermée les portions droites en regard s'appuient l'une contre l'autre tandis que les portions incurvées en regard délimitent chacune un dit conduit d'insertion (65).

6. Appareil selon l'une quelconque des revendications 1 à 5, **caractérisé en ce que** chaque dite borne à connexion automatique comporte un ressort (13) présentant une lamelle élastique (70) et comporte une paroi incurvée (79) dont la concavité est tournée vers ladite lamelle élastique (70), ladite paroi incurvée (79) étant placée au droit de ladite ouverture allongée (34).

7. Appareil selon la revendication 6, **caractérisé en ce que** ladite paroi incurvée (79) présente à son extrémité distale un rebord (95) tandis que ledit capot (12) comporte une nervure (96) disposée, en position fermée du capot (12), entre ledit rebord (95) et une surface dudit corps (11).

8. Appareil selon l'une quelconque des revendications 6 ou 7, **caractérisé en ce que** ladite borne à connexion automatique est double, avec ledit ressort (13) qui est en forme Ω dont les branches d'extrémité seraient inclinées pour former chacune une dite lamelle élastique (70) et avec une portion de connexion (75) conformée en gouttière dont les parois latérales forment chacune une dite paroi incurvée (79).

9. Appareil selon l'une quelconque des revendications 1 à 8, **caractérisé en ce que** ledit capot (12) est transparent.

10. Appareil selon l'une quelconque des revendications 1 à 9, **caractérisé en ce qu'**il forme une prise de courant électrique (10), avec une dite borne (13, 75) pour chaque pôle électrique.

## Claims

1. Electric apparatus comprising a housing (11, 12) in which there is disposed at least one automatic connection terminal (13, 75) for a conductor (90) to be engaged axially with itself into said terminal in a predetermined direction (92), which automatic connection terminal comprises a spring (13) braced on the conductor (9) to hold it in the terminal if it is urged to be withdrawn from the casing (11, 12); **characterised in that** said casing comprises a body (11) having along said terminal (13, 75) an opening (34) which is elongate in said predetermined direction (92); that said terminal is so adapted that a said conductor which is inserted into said terminal can, by pivotal movement parallel to itself, slide out of said terminal (13, 75) and pass through said elongate opening (34) to be extracted from said apparatus (10); and that said casing further comprises a cap (12) capable of assuming a closed position in which it closes said elongate opening (34) and a spaced position in which it frees said elongate opening (34).

2. Apparatus according to claim 1 **characterised in that** in line with said terminal (13, 75) said body (11) has a through notch (35) connected to said elongate opening (34).

3. Apparatus according to claim 2 **characterised in that** said cap (12) comprises a closure (51) having a plate portion (60) for closing said elongate opening (34) and, projecting from said plate portion (60), an edge (61) for closing said through notch (35).

4. Apparatus according to claim 3 **characterised in that** said body (11) and said edge (61) jointly define in the closed position of the cap (12) a conduit (65) for the insertion of an electric conductor (90) into said terminal (13, 75) in said predetermined direction (92).

5. Apparatus according to claim 4 **characterised in that** it comprises a plurality of said automatic connection terminals (13, 75) and that said body (11) comprises a counterpart edge (62) with which said edge (61) is contiguous when the cap (12) is in the closed position, said edge (61) and said counterpart edge (62) each comprising a scalloped edge surface having an alternate succession of straight portions and curved portions in mutually corresponding relationship such that in the closed position the facing straight portions bear against each other while the facing curved portions each define a said insertion conduit (65).

6. Apparatus according to any one of claims 1 to 5 **characterised in that** each said automatic connection terminal comprises a spring (13) having an elastic blade (70) and comprises a curved wall (79) whose concavity is towards said elastic blade (70), said curved wall (79) being placed in line with said elongate opening (34).

7. Apparatus according to claim 6 **characterised in that** said curved wall (79) has an edge (95) at its distal end while said cap (12) comprises a rib (96) which in the closed position of the cap (12) is disposed between said edge (95) and a surface of said body (11).

8. Apparatus according to either one of claims 6 and 7 **characterised in that** said automatic connection terminal is double, with said spring (13) which is of an Ω shape whose end arms would be inclined to each form a said elastic blade (70) and with a gutter-shaped connecting portion (75) whose side walls each form a said curved wall (79).

9. Apparatus according to any one of claims 1 to 8 **characterised in that** said cap (12) is transparent.

10. Apparatus according to any one of claims 1 to 9 **characterised in that** it forms an electric current socket (10) with a said terminal (13, 75) for each electric pole.

## Patentansprüche

1. Elektrisches Installationsgerät mit einem Gehäuse (11, 12), in dem wenigstens eine selbsttätige Anschlussklemme (13, 75) für einen Leiter (90) angeordnet ist, der axial zu sich selbst in einer vorbestimmten Richtung (92) in die Klemme einsteckbar ist, wobei die selbsttätige Anschlussklemme eine sich auf den Leiter (90) abstützende Feder (13) aufweist, um ihn in der Klemme zu halten, wenn auf diesen zum Herausziehen aus dem Gehäuse (11, 12) eingewirkt wird,
**dadurch gekennzeichnet, dass** das Gehäuse einen Körper (11) umfasst, der entlang der Klemme (13, 75) eine längliche Öffnung (34) in der vorbestimmten Richtung (92) aufweist; dass die Klemme solchermaßen ausgeführt ist, dass ein solcher, in die Klemme eingeführter Leiter durch Kippenbewegen parallel zu sich selbst aus der Klemme (13, 75) herausgleiten und durch die längliche Öffnung (34) hindurchgelangen kann, um aus dem Gerät (10) herausgezogen zu werden; und dass das Gehäuse ferner eine Abdeckung (12) aufweist, mit einer Schließstellung, in der sie die längliche Öffnung (34) verschließt, und einer Distanzstellung, in der sie die längliche Öffnung (34) freigibt.

2. Gerät nach Anspruch 1,
**dadurch gekennzeichnet, dass** der Körper (11) rechtwinklig zur Klemme (13, 75) einen durchgehenden Ausschnitt (35) aufweist, der mit der länglichen Öffnung (34) verbunden ist.

3. Gerät nach Anspruch 2,
**dadurch gekennzeichnet, dass** die Abdeckung (12) einen Verschluss (51) mit einer Platte (60) zum Verschließen der länglichen Öffnung (34) und an der Platte (60) vorstehend einen Rand (61) zum Verschließen des durchgehenden Ausschnitts (35) aufweist.

4. Gerät nach Anspruch 3,
**dadurch gekennzeichnet, dass** der Körper (11) und der Rand (61) in der Schließstellung der Abdeckung (12) zusammen einen Kanal (65) zum Einstecken eines elektrischen Leiters (90) in die Klemme (13, 75) in der vorbestimmten Richtung (92) begrenzen.

5. Gerät nach Anspruch 4,
**dadurch gekennzeichnet, dass** es eine Vielzahl derartiger selbsttätiger Anschlussklemmen (13, 75) umfasst, und dass der Körper (11) einen Gegenrand (62) aufweist, an den der Rand (61) angrenzt, wenn sich die Abdeckung (12) in der Schließstellung befindet, wobei der Rand (61) und der Gegenrand (62) jeweils einen bogenförmig begrenzten Abschnitt mit einer Folge von abwechselnd geraden Stücken und gebogenen Stücken in gegenseitiger Übereinstimmung miteinander aufweisen, derart, dass die sich gegenüberliegenden geraden Stücke in der Schließstellung aneinander anliegen, während die sich gegenüberliegenden gebogenen Stücke jeweils einen Einsteckkanal (65) begrenzen.

6. Gerät nach einem der Ansprüche 1 bis 5,
**dadurch gekennzeichnet, dass** jede selbsttätige Anschlussklemme eine Feder (13) mit einem elastischen Blättchen (70) und eine gebogene Wand (79) aufweist, deren Konkavität zu dem elastischen Blättchen (70) weist, wobei die gebogene Wand (79) rechtwinklig zu der länglichen Öffnung (34) angeordnet ist.

7. Gerät nach Anspruch 6,
**dadurch gekennzeichnet, dass** die gebogene Wand (79) an ihrem distalen Ende mit einem Rand (95) versehen ist, während die Abdeckung (12) eine Rippe (96) aufweist, die in der Schließstellung der Abdeckung (12) zwischen dem Rand (95) und einer Oberfläche des Körpers (11) angeordnet ist.

8. Gerät nach einem der Ansprüche 6 oder 7,
**dadurch gekennzeichnet, dass** die selbsttätige Anschlussklemme zweiteilig ist, mit der Feder (13) in Form eines Omega, dessen äußere Schenkel schräg verlaufen, um jeweils ein derartiges elastisches Blättchen (70) zu bilden, und mit einem Anschlussstück (75) in Form einer Rinne, deren Seitenwände jeweils eine solche gebogene Wand (79) bilden.

9. Gerät nach einem der Ansprüche 1 bis 8,
**dadurch gekennzeichnet, dass** die Abdeckung (12) durchsichtig ist.

10. Gerät nach einem der Ansprüche 1 bis 9,
**dadurch gekennzeichnet, dass** es eine Steckdose (10) bildet, mit einer derartigen Klemme (13, 75) für jeden Pol.
